# EUROPÄISCHE PATENTSCHRIFT

(11) **EP 0 217 209 B1**
(45) Veröffentlichungstag und Bekanntmachung des Hinweises auf die Patenterteilung: **26.02.1992**
(21) Anmeldenummer: 86112694.4
(22) Anmeldetag: 13.09.1986
(51) Int. Cl.: A47L 15/44

(54) **Dosiergerät**
Dosing machine
Doseur

(30) Priorität: 21.09.1985 DE 3533754
(43) Veröffentlichungstag der Anmeldung: 08.04.1987
(73) Patentinhaber: Henkel Kommanditgesellschaft auf Aktien, 40191 Düsseldorf (DE)
(72) Erfinder: Odendahl, Karl-Heinz, D-4048 Grevenbroich 5 (DE); Altenschöpfer, Theodor, Dr., D-4000 Düsseldorf 13 (DE); Wiese, Heinz-Dieter, D-4000 Düsseldorf 1 (DE); Jeschke, Peter, Dr., D-4040 Neuss 1 (DE)

(56) Entgegenhaltungen:
- DE-B- 1 531 934
- DE-U- 8 218 877
- US-A- 3 036 739
- US-A- 3 107 824
- US-A- 3 595 438

## Beschreibung

Die Erfindung betrifft ein Dosiergerät zum Einbringen von pulverförmigen, agglomerierten, festen, pastösen und flüssigen Mitteln aus Bevorratung gemäß dem Oberbegriff des Anspruchs 1. Das Gerät kann in entsprechender Gestaltung sowohl im Haushalt als auch im Gewerbe eingesetzt werden. Speziell im Bereich des gewerblichen Reinigens ist das Gerät zum Dosieren von Spül-, Reinigungs- und Waschmitteln geeignet.

Ein derartiges Gerät ist ans der US-A-3,036,739 bekannt.

Im Bereich des maschinellen Geschirrspülens eingesetzte Reinigungsmittel werden in Pulver- oder Agglomerat- bzw. Granulatform, als Flüssigkeit, als Reinigungsblock oder in Pastenform angewendet. Jede dieser Reinigerformen hat spezielle Vorund Nachteile und wird den Gegebenheiten entsprechend vom Kunden ausgewählt und eingesetzt. Die unterschiedlichen Anwendungsformen der Reinigungsmittel bedingen entsprechend angepaßte Dosiersysteme. Pulverförmige oder agglomerierte bzw. granulierte Reiniger werden nach dem Dispenserprinzip oder dem Ausspülprinzip dosiert. Flüssige Reiniger werden üblicherweise mit Hilfe von Dosierpumpen in die Reinigungsflotte gegeben. Blockförmige Reiniger lassen sich nach dem Ausspülprinzip dosieren. Wie diese Beispiele zeigen, gehört zu jedem Reinigertyp ein spezielles Dosiersystem. Für den Anwender bedeutet das, daß bei Wechsel der Reinigerform auch das Dosiersystem auszutauschen ist.

Der Erfindung liegt die Aufgabe zugrunde, ein für alle Darbietungsformen des Reinigungsmittels universell einsetzbares Dosiergerät zu schaffen. Das Dosiergerät soll in gleicher Weise bei flüssigen und pastenförmigen, bei pulverförmigen und agglomerierten bzw. granulierten Reinigern - auch im verbackenen und verklumpten Zustand des jeweiligen Reinigers - als auch bei blockförmigen Reinigertypen gegen ein ungewolltes Austreten des Reinigungsmittels und gegen ein Eintreten von Feuchtigkeit im Ruhezustand gut abdichten, eine problemlose Handhabung bei durch unsachgemäßes Arbeiten verbackenem und verklumptem Reiniger gewährleisten und beim Vordosieren einen hohen Reinigerausstoß ermöglichen.

Die erfindungsgemäße Lösung ist gekennzeichnet durch eine ringförmige Dichtkante am freien Ende eines Distanzrohrs und durch einen an das freie Ende einer durch den Dosiertrichter geführten Hubwelle angesetzten Dosierteller mit einem umlaufenden, durch Betätigen der Hubwelle konisch dichtend an die Dichtkante des Distanzrohrs anzulegenden Dichtrand. Gemäß weiterer Erfindung werden an die Innenwand von Dosiertrichter und/oder Distanzrohr und an die Hubwelle, vorzugsweise etwa senkrecht zur Wellenlängsrichtung stehende, Brecher angesetzt. Ferner kann es günstig sein, wenn am Dosierteller etwa parallel zur Längsrichtung der Hubwelle stehende Brecher vorgesehen werden.

Durch das erfindungsgemäße konische Dichtungssystem am Auslaß des Dosiertrichters läßt sich eine hohe Dichtigkeit bei relative geringen Kräften erreichen. Zugleich kann durch Heben und Senken der Hubwelle die Dosieröffnung bzw. der Dosierspalt problemlos so eingestellt werden, daß sowohl für den normalen Reinigungsbetrieb als auch für das Vordosieren die erforderliche Reinigermenge einzustellen ist.

Weitere vorteilhafte Ausgestaltungen der Erfindung ergeben sich ans den Patentansprüchen 5-10.

Anhand der schematischen Zeichnungen eines Ausführungsbeispiels werden Einzelheiten der Erfindung erläutert.

Es zeigen:
- Fig. 1: einen Längschnitt eines Dosiergeräts;
- Fig. 2: einen um 90° verdrehten Längschnitt des Dosiergeräts nach Fig. 1;
- Fig. 3: einen vergrößerten Schnitt durch die Reinigerauslaßöffnung nach Fig. 1;
- Fig. 4: einen Schnitt durch einen unteren Auslauf des Dosiergeräts nach Fig. 1 oder 2;
- Fig. 5: eine Außenansicht, teilweise im Schnitt des Dosiergeräts nach Fig. 4;
- Fig. 6: einen Schnitt durch einen alternativen Antrieb der Welle des Dosiergeräts nach Fig. 1 oder 2;
- Fig. 7: einen Schnitt längs der Linie VII-VII von Fig. 6;
- Fig. 8: einen Schnitt durch den Reinigerauslauf eines auch zum Dosieren von flüssigen Reinigern ausgelegtes Dosiergeräts entsprechend Fig. 3;und
- Fig. 9: den Schnitt nach Fig. 8 mit Hilfe eines gesonderten Dichtrohrs mit verschlossenem Dosierspalt.

Das Dosiergerät nach Fig. 1 und 2 enthält innerhalb eines insgesamt mit 1 bezeichneten zylindrischen oder quaderförmigen Gefäßes einen Dosiertrichter 2 mit Auslaßstutzen 3 sowie mit einem darin eingesetzten, insbesondere mit Schrauben 4 festgestellten Distanzrohr 5 und einen an das freie Ende einer durch den Dosiertrichter 2 geführten Hubwelle 6 angesetzten Dosierteller 7. Der Dosierteller 7 besitzt einen umlaufenden Dichtrand 8, der durch Heben der Hubwelle 6 in Pfeilrichtung 9 zur konisch dichtenden Anlage an eine am freien (unteren)Ende des Distanzrohrs 5 vorgesehene ringförmige Dichtkante 10 zu bringen ist (Fig. 3). Der Hubwelle 6 wird im oberen Teil des Gefäßes 1 ein insgesamt mit 11 bezeichnetes Antriebsgehäuse für eine Hubbewegung und gegebenenfalls eine gleichzeitig mit der Hubbewegung auszuführende Drehbewegung zugeordnet. Im Bereich unterhalb des Dosiertellers 7 wird ein Auffangtrichter 12 mit Ablaufrohr 13 und eventuell Siphon 14 für die dosierte Produktmenge vorgesehen.

Kernstück des vorliegenden Dosiergeräts ist der insgesamt mit 15 bezeichnete Reinigerauslauf nach Fig. 3. Dieser besteht im wesentlichen aus dem Distanzrohr 5 mit der parallel zur Längsachse verlaufenden Welle 6 und dem Dosierteller 7 mit Dichtkonus. Die Welle 6 kann durch ein oder mehrere Motoren angetrieben werden; im Ausführungsbeispiel werden die Antriebe so ausgelegt, daß die 6 neben einer Hubbewegung in Pfeilrichtung 9 auch eine Drehbewegung um die Längsachse 16 ausführen kann. An das untere Ende der Welle 6 wird der Dosierteller 7 mit Hilfe einer Schraubvorrichtung 17 angesetzt. Der Dosierteller 7 soll zu seiner äußeren Kante hin einen schräg zu der Längsachse 16 verlaufenden Dichtrand 8 besitzen. Dadurch wird ein verstellbarer Dosierspalt zwischen Dichtrand 8 und Dichtkante 10 geschaffen sowie erreicht, daß bei Anlage des Dichtrands 8 an der Dichtkante 10 der Dosierspalt bei hoher Dichtigkeit des Reinigerauslaufs 15 zu verschließen ist. Diese Dichtung schließt sowohl ein ungewolltes Austreten von Dosiermittel aus dem Reinigerauslauf 15 als auch - in umgekehrter Richtung - ein Eindringen von Feuchtigkeit in den Auslauf 15 aus.

Sollte es trotzdem, beispielsweise durch unsachgemäßes Behandeln eines pulverförmigen oder agglomerierten bzw. granulierten Reinigers zum Verklumpen oder Verbacken des Produkts kommen, wird durch die in der Zeichnung dargestellten innerhalb des Distanzrohrs 5 und gegebenenfalls auch innerhalb des Dosiertrichters 2 vorgesehenen Brecher 18 bis 20 eine Zerkleinerung bzw. Zermahlung der verklumpten oder verbackenen Reinigeranteile ermöglicht. Es werden Brecher 18 an der Innenwand des Distanzrohrs 5 und Brecher 19 an der Welle 6 vorgesehen. Auch an den Dosierteller 7 können Brecher 20 angesetzt werden. Die Brecher 20 sollen jedoch im Gegensatz zu den Brechern 18 und 19 parallel zu der Längsachse 16 verlaufen. Bedingt durch die gleichzeitige Rotations- und Hubbewegung von Welle 6 und Dosierteller 7 erfolgt innerhalb des Reinigerauslaufs 15 und insbesondere auch an der Dichtkante 10 und am Dichtrand 8 ein Zerreiben von festsitzenden, verkanteten Reinigerpartikeln, so daß auch in Problemfällen einwandfrei dosiert und wegen der sauber gehaltenen Dichtkante 10 ein sicheres Abdichten ermöglicht werden.

### Versuchsbeispiel 1:

Ein handelsüblicher, ätzalkalihaltiger Reiniger wurde in einem geschlossenen Gefäß bei Zimmertemperatur und Gleichgewichtsdruck des Wassers gelagert. Bedingt durch den hohen Gehalt an stark hygroskopischen alkalischen Komponenten wird der Reiniger nach wenigen Stunden feucht und verbacken. Wurde dagegen der gleiche Reiniger unter den selben Bedingungen in einem Gefäß 1 nach Fig. 1 bis 3 mit in Abdichtstellung gefahrenem Dosierteller 7 gelagert, so war das Produkt selbst nach 100 Stunden Lagerung noch einwandfrei rieselfähig.

### Versuchsbeispiel 2:

Wie im Beispiel 1 beschrieben wurde ein ätzalkalihaltiger Reiniger bewußt in größere Klumpen überführt. Der klumpenförmige, feuchte Reiniger, dessen durchschnittliche Partikelgröße ca 5 mm betrug, wurde in ein Dosiergerät nach Fig. 1 gefüllt und in dem verschlossenen Gerät 24 Stunden gelagert. Anschließend konnte der verklumpte Reiniger vollständig aus dem Dosiergerätausgetragenwerden. Verstopfungen oder dergleichen traten nicht auf.

In dem in den Figuren 1 und 2 beschriebenen Dosiergerät 1 wird als eine mögliche Ausführungsform die Welle 6 im Antriebsgehäuse 11 in ein Flexkupplung 21 so gehalten, daß die Welle 6 unten frei beweglich ist, um ein Verkanten bei verklumpten oder verbackenen Reinigern zu vermeiden. Die Hubwelle 6 wird im Antriebsgehäuse 11 in eine Kugel- bzw. Messingbüchse 22 gelagert und mit einem Simmering 23 gegenüber dem Innenraum des Dosiergerätes 1 abgedichtet. In dem Antriebsgehäuse 11 befinden sich ein Drehantrieb 24 und ein Hubantrieb 25, die dazu dienen, den Dosierteller 7 einerseits in Rotation zu versetzen und andererseits eine Hubbewegung ausführen zu lassen. Der Drehantrieb 24 besitzt einen Motor mit Kegelradantrieb 26 zum Übertragen der Motorbewegung auf die Hubwelle 6. Für die Hubbewegung besitzt der Hubantrieb 25 nach Fig. 1 und 2 einen Motor mit auf dessen Antrieb gesetztem Hubexzenter 27.

Am unteren Auslauf des Dosiergerätes 1 nach Fig. 4 und 5 befindet sich der Einspül- bzw. Auffangtrichter 12 mit daran anschließendem Ablaufrohr 13 und gegebenenfalls einem Siphon 14. In den Auffangtrichter 12 wird das aus dem Dosiergefäß 1 ausgetragene Produkt überführt. Am oberen Ende des Trichters 12 befinden sich, vorzugsweise im Kranz angeordnet, Düsen 28, mit deren Hilfe - beispielsweise über ein Magnetventil 29 gesteuert - Wasser oder eine andere passende Flüssigkeit in den Trichter 12 zu versprühen ist, um auch an den Trichterwandungen hafttendes Produkt in das Ablaufrohr 13 zu überführen. Über das als Auslaufstutzen ausgebildete Ablaufrohr 13 wird das dosierte Produkt in die jeweilige Geschirrspülmachine geleitet. Durch die Krümmung im Siphon 14 wird eine Wasserbarriere im Ablaufrohr 13 aufgebaut und dadurch verhindert, daß aus der Maschine austretender Wrasendampf in das Ablaufrohr 13 oder den Trichter 12 eintreten und zu einem Anbacken des dosierten Produkts an der Rohrwand oder dergleichen führen kann. Zusätzlich kann es günstig sein, seitliche Schlitze 30 in der Rohrwand vorzusehen, die eventuell doch auftretende Wrasen nach außerhalb des Trichters 12 leiten.

In den Fig. 6 und 7 wird eine insgesamt mit 31 bezeichnete weiterhin mögliche Antriebseinheit für die Welle 6 dargestellt, die mit einem einzigen Motor mit Links/Rechtslauf zum gleichzeitigen Rotieren und Heben bzw. Senken des Dosiertellers 7 auskommt. Nach Fig. 6 wird die Welle 6 von einem nicht gezeichnetem Motor mit Getriebevorsatz 32 angetrieben. Die Übertragung erfolgt mit Hilfe einer Mitnahmekupplung 33. Die Welle 6 bewegt sich in einem Teilgewinde 34 mit Langloch 35 (Fig. 7), daß sich in einem Steuerschieber 36 befindet. Der Steuerschieber 36 wird über einen Hubmagneten 37 mit verstellbarer Rückholfeder 38 betätigt. Bei geschlossenem Stromkreis gibt der Hubmagnet 37 über den Steuerschieber 36 die Welle 6 frei, so daß der Dosierteller 7 am unteren Ende des Distanzrohrs 5 die maximale Dosieröffnung freigibt. Dieser Fall kann bei einer Vordosierung erforderlich sein. Bei geöffnetem Stromkreis wird dagegen das Teilgewinde 34 durch die Wirkung des Hubmagneten 37gegen die Welle 6 gepreßt, so daß entsprechend der Ganghöhe des Teilgewindes 34 die Welle je nach Motordrehung nach oben oder unten zu bewegen ist. Die jeweilige Position der Welle 6 bzw. des Dosiertellers 7 wird mit Hilfe von jeweils einer Leuchtdiode 39 und Fotozelle 40 gesteuert. Diese sind im Motorgetriebe eingebaut und bringen die Welle 6 in die obere Hubposition.

Wenn auch flüssige oder pastenförmige Reiniger zu dosieren sind, kann es günstig sein, das Distanzrohr 5 in der anhand von Fig. 8 und 9 angedeuteten Weise zu modifizieren, indem über das Distanzrohr 5 ein Dichtungsrohr 41 geschoben wird. Dieses zweite Rohr kann wiederum durch ein einfache Befestigungsschraube 42 am Distanzrohr 5 verstellbar befestigt werden. Am unteren Ende des Dichtungsrohrs 41 wird ein Dichtring 43 vorgesehen, der bei geschlossenem Dosierspalt (zwischen Dichtring 43 und Dichtrand 8) den Austritt des flüssigen oder pastenförmigen Reinigers versperrt. Ein Austreten von Flüssigreiniger zwischen den beiden Rohren 5 und 41 wird durch einen weiteren Dichtring 44 verhindert. Bei Einsatz für feste Reinigungsmittel wird das Dichtungsrohr 41 ganz über das Distanzrohr 5 geschoben und dadurch außer Funktion gesetzt (Fig.8). Bei Dosieren einer Flüssigkeit hingegen wird das Dichtungsrohr 41 ausgefahren, so daß der Dichtring 43 zusammen mit dem Dichtrand 8 des Dosiertellers 7 die Dichtfunktion übernimmt (Fig. 9).

Für das Dosieren von flüssigen Reinigern ist an sich eine Rotation des Dosiertellers 7 nicht erforderlich. Sie schadet allerdings auch nichts. Es kann daher ohne weiteres mit einem zu drehenden Dosierteller 7 auch flüssiges oder pastenförmiges Reinigungsmittel dosiert werden, wenn für eine universelle Einsetzbarkeit das Dosiergerät für die Anwendung sowohl bei festen als auch flüssigen Reinigungsmitteln ausgelegt werden soll.

Für die Verwendung bei blockförmigen Reinigern besitzt das Dosiergerät nach Fig. 1 und 2 einen Gittereinsatz 45 einer Maschenweite, die ein Durchfallen der Blockreiniger ausschließt. Blockförmige Reiniger kommen daher nicht in den Bereich der Brecher 18 bis 20 nach Fig. 3. Beim Dosieren blockförmiger Reiniger wird in das Dosiergerät 1 über einen Wasserzulauf 46 Wasser eingelassen und dadurch das Reinigungsmittel ausgespült. Es ist dabei nicht zwingend notwendig, daß die Reinigerblöcke mit Wasser geflutet werden. Durch den Wasserzulauf können die Blöcke mit Hilfe (nicht gezeichneten) Düsen angesprüht werden. Schließlich kann die durch das Einleiten von Wasser erzeugte Reinigerlösung wie bei einem Auslaufdosiergerät bei geöffnetem Dosierspalt, daß heißt, bei abgesenktem Dosierteller 7, dosiert werden. Der Füllstand im Dosiertrichter 2 kann hier - ebenso wie in den anderen Anwendungsfällen - mit Hilfe einer aus einer Leuchtdiode 47 und einer Fotozelle 48 bestehenden Lichtschranke (Fig.1) gemessen werden.

### Bezugszeichenliste

- 1 =: Dosiergefäß
- 2 =: Dosiertrichter
- 3 =: Auslaßstutzen
- 4 =: Schraube
- 5 =: Distanzrohr
- 6 =: Welle
- 7 =: Dosierteller
- 8 =: Dichtrand (7)
- 9 =: Pfeilrichtung
- 10 =: Dichtkante (5)
- 11 =: Antriebsgehäuse
- 12 =: Auffangtrichter
- 13 =: Ablaufrohr
- 14 =: Siphon
- 15 =: Reinigerauslauf
- 16 =: Längsachse
- 17 =: Schraubvorrichtung
- 18 =: Brecher (5)
- 19 =: Brecher (6)
- 20 =: Brecher (7)
- 21 =: Flexkupplung
- 22 =: Kegelbüchse
- 23 =: Simmering
- 24 =: Drehantrieb
- 25 =: Hubantrieb
- 26 =: Kegelrad
- 27 =: Hubexzenter
- 28 =: Düse
- 29 =: Magnetventil
- 30 =: Belüftungsschlitz
- 31 =: Antriebseinheit
- 32 =: Getriebevorsatz
- 33 =: Mitnahmekupplung
- 34 =: Teilgewinde
- 35 =: Langloch
- 36 =: Steuerschieber
- 37 =: Hubmagnet
- 38 =: Rückholfeder
- 39 =: Leuchtdioden
- 40 =: Fotozellen
- 41 =: Dichtrohr
- 42 =: Befestigungsschraube
- 43 =: Dichtring
- 44 =: Dichtring
- 45 =: Gittereinsatz
- 46 =: Wasserzulauf
- 47 =: Leuchtdiode
- 48 =: Fotozelle

## Patentansprüche

1. Dosiergerät zum Einbringen eines Reinigungsmittels in eine Geschirrspülmaschine mit einem Dosiertrichter (2) mit an dessen Auslaßstutzen (3) anschliessendem Distanzrohr (5), gekennzeichnet durch eine ringförmige Dichtkante (10) am freien Ende des Distanzrohrs (5) und durch einen an das freie Ende einer durch den Dosiertrichter (2) geführten Welle (6) angesetzten Dosierteller (7) mit einem umlaufenden, durch Betätigen der Welle (6) konisch dichtend an die Dichtkante (10) des Distanzrohrs (5) anzulegenden Dichtrand (8).

2. Dosiergerät nach Anspruch 1 , dadurch gekennzeichnet, daß an die Innenwand vom Dosiertrichter (2) und/oder Distanzrohr (5) und an die Welle (6) Brecher (18, 19) angesetzt sind.

3. Dosiergerät nach Anspruch 2, dadurch gekennzeichnet, daß die Brecher (18, 19) etwa senkrecht zur Längsrichtung (16) der Welle 6 stehen.

4. Dosiergerät nach einem oder mehreren der Ansprüche 1 bis 3, dadurch gekennzeichnet, daß an den Dosierteller (7) etwa parallel zur Längsrichtung (16) der Welle (6) stehende Brecher (20) angesetzt sind.

5. Dosiergerät nach einem oder mehreren der Ansprüche 1 bis 4, dadurch gekennzeichnet, daß die Welle (6) neben einem Antrieb (27) für die Hubbewegung einen vorzugsweise mit dem Hubantrieb kombinierten Antrieb (26) für eine Drehbewegung besitzt.

6. Dosiergerät nach einem oder mehreren der Ansprüche 1 bis 5, dadurch gekennzeichnet, daß auf den Einlaß des Dosiertrichters (2) ein für blockförmige Reinigungsstücke undurchlässiges Sieb (45) aufgesetzt ist.

7. Dosiergerät nach Anspruch 6, dadurch gekennzeichnet, daß eine Flüssigspülung (46) auf das Sieb (45) gerichtet ist.

8. Dosiergerät nach einem oder mehreren der Ansprüche 1 bis 7, dadurch gekennzeichnet, daß der Dosiertrichter (2) eine Leerstandskontrolle, insbesondere mit einer Lichtschranke mit Leuchtdiode (47) und Fotozelle (48), besitzt.

9. Dosiergerät nach einem oder mehreren der Ansprüche 1 bis 8, dadurch gekennzeichent, daß das Distanzrohr (5) von einem in Richtung (9) der Längsachse (16) verschiebbaren Dichtrohr (41) umgeben ist, daß an der dem Dosierteller (7) zugewandten Kante des Dichtrohrs (41) ein erster Dichtring (43) vorgesehen ist und daß die den ersten Dichtring (43) tragende Kante des Dichtrohrs (41) bis über die Dichtkante (10) des Distanzrohrs (5) hinaus arretierbar (42) zu verschieben ist.

10. Dosiergerät nach Anspruch 9, dadurch gekennzeichnet, daß der zylinderförmige Spalt zwischen dem in seiner Längstellung relativ zum Distanzrohr (5) zu fixierenden Dichtrohr (41) mit Hilfe eines zweiten Dichtrings (44) abgedichtet ist.

## Claims

1. Metering device, for the introduction of a cleaning agent into a dishwashing machine, with a metering funnel (2) with a spacer tube (5) adjoining the outlet nipple (3) thereof, characterised by an annular sealing edge (10) at the free end of the spacer tube (5) and by a metering plate (7), which is set on the free end of a shaft (6) led through the spacer tube (5), with an encircling sealing rim (8) to be laid in conically sealing manner against the sealing edge (10) of the spacer tube (5) by actuation of the shaft (6).

2. Metering device according to claim 1, characterised thereby, that crushers (18, 19) are set against the shaft (6) and against the inward wall of the metering funnel (2) and/or the spacer tube (5).

3. Metering device according to claim 2, characterised thereby, that the crushers (18, 19) stand about perpendicularly to the longitudinal direction (16) of the shaft (6).

4. Metering device according to one or more of the claims 1 to 3, characterised thereby, that crushers (20) which stand about parallelly to the longitudinal direction (16) of the shaft (6), are set against the metering plate (7).

5. Metering device according to one or more of the claims 1 to 4, characterised thereby, that the shaft (6), apart from a drive (27) for the lifting movement, possesses a drive (26), which is preferably combined with the lifting drive, for a rotary movement.

6. Metering device according to one or more of the claims 1 to 5, characterised thereby, that a sieve (45), which is impermeable by block-shaped cleaning pieces, is set onto the inlet of the metering funnel (2).

7. Metering device according to claim 6, characterised thereby, that a liquid flushing (46) is directed towards the sieve (45).

8. Metering device according to one or more of the claims 1 to 7, characterised thereby, that the metering funnel (2) possesses an empty state check, in particular with a light barrier with luminescent diode (47) and photocell (48).

9. Metering device according to one or more of the claims 1 to 8, characterised thereby, that the spacer tube (5) is surrounded by a sealing tube (41), which is displaceable in the direction of the longitudinal axis (16), that a first sealing ring (43) is provided at that edge of the sealing tube (41), which faces the metering plate (7), and that that edge of the sealing tube (41), which carries the first sealing ring (43) is to be displaced arrestably beyond the sealing edge (10) of the spacer tube (5).

10. Metering device according to claim 9, characterised thereby, that the cylindrical gap between the spacer tube (5) and the sealing tube (41), which is to be fixed in its longitudinal setting relative to the spacer tube (5), is sealed off with the aid of a second sealing ring (44).

## Revendications

1. Appareil doseur pour distribuer un produit de lavage dans une machine à laver la vaisselle, comportant un entonnoir doseur (2) pourvu d'un manchon d'écoulement (3) prolongé par une douille d'écartement (5), caractérisé par le fait qu'une arête d'étanchéité annulaire (10) est située sur l'extrémité libre de la douille d'écartement (5), et qu'un disque doseur (7) est monté sur l'extrémité libre d'un arbre (6) traversant l'entonnoir doseur (2), ce disque étant pourvu d'un bord d'étanchéité circulaire (8) qui est adapté pour se plaquer de manière conique sur l'arête d'étanchéité (10) de la douille d'écartement (5) pour rendre celle-ci étanche lorsque l'arbre (6) est manoeuvré.

2. Appareil doseur selon la revendication 1, caractérisé par le fait que la paroi intérieure de l'entonnoir doseur (2) et/ou de la douille d'écartement (5) ainsi que l'arbre (6) sont pourvus d'éléments concasseurs (18, 19).

3. Appareil doseur selon la revendication 2, caractérisé par le fait que les éléments concasseurs (18, 19) sont placés à peu près perpendiculairement au sens longitudinal (16) de l'arbre (6).

4. Appareil doseur selon l'une quelconque des revendications 1 à 3, caractérisé par le fait que le disque doseur (7) est pourvu d'éléments concasseurs (20) placés à peu près parallèlement à la direction longitudinale (16) de l'arbre (6).

5. Appareil doseur selon l'une quelconque des revendications 1 à 4, caractérisé par le fait que l'arbre (6) est pourvu, outre d'un dispositif d'entraînement (27) pour un mouvement ascendant, d'un dispositif d'entraînement (26) pour un mouvement de rotation, de préférence combiné avec le dispositif d'entraînement (27).

6. Appareil doseur selon l'une quelconque des revendications 1 à 5, caractérisé par le fait que l'admission de l'entonnoir doseur (2) est pourvue d'un tamis (45) interdisant le passage des morceaux de produits nettoyants sous forme de blocs.

7. Appareil doseur selon la revendication 6, caractérisé par le fait qu'un dispositif de rinçage par liquide (46) est dirigé sur le tamis (45).

8. Appareil doseur selon l'une quelconque des revendications 1 à 7, caractérisé par le fait que l'entonnoir doseur (2) est pourvu d'un dispositif de contrôle du niveau de remplissage comportant, notamment une barrière lumineuse fournie par une diode luminescente (47) et une cellule photo-électrique (48).

9. Appareil doseur selon l'une quelconque des revendications 1 à 8, caractérisé par le fait que la douille d'écartement (5) est entourée par un tube d'étanchéité (41) pouvant coulisser dans le sens (9) de l'axe longitudinal (16), et qu'un premier joint d'étanchéité (43) est prévu sur l'arête du tube d'étanchéité (41) faisant face au disque doseur (7), laquelle arête portant ce premier joint d'étanchéité (43) peut être déplacée au delà de l'arête d'étanchéité (10) de la douille d'écartement (5) dans une position dans laquelle elle peut être bloquée (42).

10. Appareil doseur selon la revendication 9, caractérisé par le fait que l'interstice de forme cylindrique situé entre le tube d'étanchéité (41) devant être immobilisé dans sa position longitudinale par rapport à la douille d'écartement (5) est rendu étanche par l'intermédiaire d'un second joint d'étanchéité (44).
